# EUROPÄISCHE PATENTSCHRIFT

(11) **EP 3 797 225 B1**
(45) Veröffentlichungstag und Bekanntmachung des Hinweises auf die Patenterteilung: **05.07.2023**
(21) Anmeldenummer: 19720916.6
(22) Anmeldetag: 06.05.2019
(51) Int. Cl.: F04D 29/42, F04D 17/16, F04D 25/06, F04D 17/12

(54) **RADIALE STRÖMUNGSMASCHINE**
RADIAL TURBOMACHINE
TURBOMACHINE RADIALE

(30) Priorität: 22.05.2018 EP 18173575
(43) Veröffentlichungstag der Anmeldung: 31.03.2021
(73) Patentinhaber: Micronel AG, 8317 Tagelswangen (CH)
(72) Erfinder: ZWAHLEN, Ronny, 8050 Zürich (CH); HILPERT, Daniel, 8200 Schaffhausen (CH); MEIER, Peter, 8320 Fehraltorf (CH); SCHERRER, Ernst, 8406 Winterthur, Dättnau (CH)
(74) Vertreter: Rutz, Andrea
(86) Internationale Anmeldenummer: PCT/EP2019/061552
(87) Internationale Veröffentlichungsnummer: WO 2019/223988

(56) Entgegenhaltungen:
- WO-A1-2011/062633
- WO-A2-02/070139
- DE-A1-102016 210 948
- JP-A- H07 259 798
- US-A1- 2011 135 519

## Beschreibung

### TECHNISCHES GEBIET

Die vorliegende Erfindung betrifft eine radiale Strömungsmaschine zum Ansaugen und Befördern eines Gases, insbesondere von Luft. Die Strömungsmaschine kann zum Beispiel zur Erzeugung eines Luftstroms, zur Luftabsaugung und/oder zur Erzeugung eines Überdrucks und/oder eines Unterdrucks von Luft oder eines anderen Gases dienen

### STAND DER TECHNIK

Strömungsmaschinen, zu denen insbesondere auch Ventilatoren und Verdichter zählen, sind seit langem bekannt und werden in unterschiedlichsten Anwendungen eingesetzt. Die im Rahmen dieses Schutzrechts betreffenden Strömungsmaschinen weisen ein üblicherweise elektrisch angetriebenes Laufrad auf, welches in einem Gehäuse rotiert. Dadurch wird ein Gas, wie insbesondere Luft, angesaugt, befördert und verdichtet. Ventilatoren werden oft auch als Lüfter oder Gebläse bezeichnet.

Eine bestimmte Klasse von Strömungsmaschinen betrifft radiale Strömungsmaschinen, bei denen das Gas bzw. die Luft üblicherweise axial bzw. parallel zur Rotationsachse des Laufrades angesaugt wird. Der Gas- bzw. Luftstrom wird durch die Rotation des Laufrades um 90° umgelenkt und in radialer Richtung nach aussen hin befördert, um dann durch einen Gasauslass hindurch ausgeblasen zu werden. Im Vergleich zu anderen Strömungsmaschinen ermöglichen radiale Strömungsmaschinen im Allgemeinen bei vorgegebener Luftmenge die Erzeugung eines verhältnismässig grossen Druckes.

Neben der Erfüllung der je nach Anwendung geforderten aerodynamischen Werte sind bei radialen Strömungsmaschinen insbesondere die Robustheit sowie eine kompakte und möglichst einfache Bauweise wünschenswert. Des Weiteren können das Lüftervolumen, das Gesamtgewicht, das Vibrationsverhalten und die dadurch resultierende Akustik eine wichtige Rolle spielen. Wichtig beim Design von elektrisch angetriebenen Strömungsmaschinen ist ausserdem eine ausreichende Kühlung des Elektromotors.

Beispielsweise zeigt die EP 1 746 290 A1 einen zweistufigen Radialverdichter, bei welchem zur Motorkühlung ein Fremdlüfter eingesetzt wird.

In der EP 0 492 770 A1 ist ein Ventilator gezeigt, bei dem Luft durch das Motorgehäuse hindurch angesaugt und dann von einem Laufrad radial nach aussen befördert wird, um schliesslich auf der vom Motor abgewandten Seite des Laufrades zentral ausgeblasen zu werden. Der Luftstrom erfährt dabei mehrfache und starke Umlenkungen, welche die Effizienz des Ventilators beeinträchtigen.

Die EP 0 385 298 A2 offenbart einen Ventilator, bei dem der Luftstrom axial angesaugt, dann radial nach aussen befördert, an der Peripherie eines Laufrades um fast 180° umgelenkt und dann durch den Motorraum hindurch ausgeblasen wird. Auch hier erfährt der Luftstrom somit starke Umlenkungen. Der in diesem Dokument offenbarte Ventilator weist zudem eine grosse Anzahl von miteinander verbundenen Gehäuseteilen auf, wodurch sich eine Vielzahl von potenziell undichten Stellen ergibt.

Die US 2013/0236303 A1 zeigt einen Ventilator, bei dem ein erstes Gehäuseteil, das den Motorraum bildet, gemeinsam mit einem zweiten Gehäuseteil, das die Lufteinlassöffnung aufweist, einen Strömungskanal bildet, in welchen die angesaugte Luft von einem Laufrad befördert wird, um dann ausgeblasen zu werden.

Ferner offenbaren die Dokumente DE 10 2007 053 016 A1 und DE 10 2016 210 464 A1 Strömungsmaschinen, bei denen es sich jedoch anstatt um radiale Strömungsmaschinen jeweils um Seitenkanalverdichter handelt.

Die US 2011/0135519 A1 offenbart einen Lüfter mit zwei Gehäuseteilen, von denen eines einen Motorraum bildet und das andere einen axialen Gaseinlass sowie einen radialen Gasauslass.

Die WO 2011/062633 A1 offenbart einen kompakten Lüfter mit einem zentralen axialen Lufteinlass und einem radialen Luftauslass, welche beide durch ein erstes Gehäuseteil gebildet werden. Ein zweites Gehäuseteil bildet die Rückseite des Lüfters.

Die DE 10 2016 210 948 A1 betrifft einen Verdichter mit einem Verdichtergehäuse und einem Elektromotorgehäuse. Das Verdichtergehäuse bildet einen Gaseinlass sowie einen Strömungskanal. Das Elektromotorgehäuse bildet einen Aufnahmeraum für einen Motor.

Die WO 02/070139 A2 offenbart einen Radiallüfter, bei dem der Gasauslass durch einen sich um den Motor herum erstreckenden Ringkanal gebildet wird.

### DARSTELLUNG DER ERFINDUNG

Es ist also eine Aufgabe der vorliegenden Erfindung eine effiziente radiale Strömungsmaschine anzugeben, welche eine kompakte Bauweise mit wenig Teilen hat. Zur Lösung dieser Aufgabe wird eine radiale Strömungsmaschine vorgeschlagen, wie sie in Anspruch 1 angegeben ist. Vorteilhafte Ausgestaltungen der Erfindung sind in den abhängigen Ansprüchen angegeben.

Die vorliegende Erfindung stellt also eine radiale Strömungsmaschine, insbesondere ein Radialventilator, zur Verfügung, aufweisend
ein erstes Gehäuseteil, welches einen Motorraum zur Aufnahme eines Antriebsmotors bildet;
ein zweites Gehäuseteil, welches einen Gaseinlass bildet;
einen Strömungskanal, der gemeinsam durch das erste Gehäuseteil und das zweite Gehäuseteil gebildet und begrenzt wird;
einen Gasauslass; sowie
ein Radiallaufrad, das vom Antriebsmotor um eine Rotationsachse antreibbar ist, um ein Gas, insbesondere Luft, von ausserhalb der Strömungsmaschine durch den Gaseinlass hindurch in den Strömungskanal anzusaugen und aus dem Strömungskanal durch den Gasauslass hindurch nach aussen zu befördern.

Das erste Gehäuseteil oder das zweite Gehäuseteil bildet dabei radial beabstandet zur Rotationsachse den Gasauslass und begrenzt diesen umlaufend.

Das erste Gehäuseteil und das zweite Gehäuseteil sind aussenseitig im Bereich des Strömungskanals jeweils weitgehend plattenförmig ausgebildet. Dadurch kann eine besonders robuste und kompakte Bauform der Strömungsmaschine erreicht werden. Bevorzugt ist der Strömungskanal ist auf den Innenseiten, das heisst auf den einander zugewandten Seiten des ersten und des zweiten Gehäuseteils, jeweils in Form einer Vertiefung ausgebildet. Eine plattenförmige Aussenseite des ersten und zweiten Gehäuseteils im Bereich des Strömungskanals hat aber noch weitere Vorteile. So können zum Beispiel einfach Bohr- und Schraublöcher vorgesehen werden, um die beiden Gehäuseteile miteinander und/oder mit anderen Bauteilen zu verbinden, oder es können einfach aussenseitige Beschriftungen etc. aufgebracht werden.

Indem das erste oder das zweite Gehäuseteil den Gasauslass bildet und diesen umlaufend begrenzt, ist auf besonders einfache Art und Weise sichergestellt, dass im Bereich des Gasauslasses keine Undichtigkeiten entstehen können. Durch die radiale Beabstandung des Gasauslasses zur Rotationsachse des Radiallaufrades können zudem Umlenkungen des Gasstroms zwischen dem Gaseinlass und dem Gasauslass auf ein Minimum reduziert werden, wodurch die Effizienz der Strömungsmaschine verbessert wird.

Bevorzugt bildet das erste Gehäuseteil den Gasauslass und begrenzt diesen umlaufend. Das Gas kann dann insbesondere entlang derselben oder zumindest ungefähr derselben Richtung aus dem Gasauslass hinaus befördert werden, wie es durch den Gaseinlass eingesaugt wird. Bevorzugt wird der Gasauslass insbesondere durch eine Gasauslassöffnung gebildet, welche umlaufend vom Material des ersten Gehäuseteiles begrenzt wird.

Bei der radialen Strömungsmaschine handelt es sich bevorzugt um einen Radialventilator. Es kann sich aber zum Beispiel auch um einen Radialverdichter handeln. Bei der radialen Strömungsmaschine ist der Gaseinlass üblicherweise in der Nähe der Rotationsachse und der Gasauslass beabstandet zur Rotationsachse angeordnet, so dass das Gas zwischen Gaseinlass und Gasauslass in radialer Richtung nach aussen hin befördert wird.

Das erste Gehäuseteil bildet den Motorraum und kann deshalb auch als Motorgehäuse bezeichnet werden. Der Motorraum wird bevorzugt durch eine sackartige Vertiefung gebildet, in welche der Antriebsmotor vorteilhaft von der Öffnungsseite her entlang der Rotationsachse einbringbar ist. Im Bereich der Öffnungsseite geht das erste Gehäuseteil bevorzugt in radialer Richtung, das heisst senkrecht zur Rotationsachse, in einen auskragenden Bereich über. Auf seiner vom Motorraum abgewandten Seite bildet der auskragende Bereich bevorzugt den Strömungskanal, welcher dort vorteilhaft in Form einer Vertiefung ausgebildet ist. Der Gasauslass ist bevorzugt, zum Beispiel in Form eines Auslassstutzens, auf der zum Motorraum hingewandten Seite des auskragenden Bereiches ausgebildet. Der auf der abgewandten Seite ausgebildete Strömungskanal geht dann also via eine Durchgangsöffnung in den Gasauslass auf der zum Motorraum zugewandten Seite des auskragenden Bereiches über. Der Auslassstutzen kann zur Verbindung mit z.B. einem Kopplungselement oder einem Schlauchanschluss ein Innen- oder Aussengewinde aufweisen, oder er kann zum dichtenden Aufsetzen eines flexiblen Schlauches auf seiner Aussenseite z.B. glatt ausgebildet sein oder umlaufende Rippen aufweisen.

Vorzugsweise sind auf der Aussenseite des ersten Gehäuseteils, insbesondere auf der Aussenseite des Motorraums, Kühlrippen zur passiven Abführung von Wärmeenergie aus dem Motorraum vorhanden.

Beim Antriebsmotor handelt es sich bevorzugt um einen Elektromotor. Bei diesem ist der Rotor vorteilhaft innen und der Stator aussen angeordnet. Der Rotor ist dann bevorzugt via eine Antriebswelle mit dem Radiallaufrad drehfest verbunden.

Beim Gas kann es sich insbesondere um Luft handeln. Grundsätzlich kann aber ein beliebiges anderes gasförmiges Medium vom Radiallaufrad angesogen und befördert werden.

Das zweite Gehäuseteil bildet den Gaseinlass, welcher insbesondere durch eine Gaseinlassöffnung gebildet wird, die bevorzugt umlaufend vom Material des zweiten Gehäuseteils begrenzt wird. Der Gaseinlass ist bevorzugt konzentrisch zur Rotationsachse angeordnet. Vorteilhaft wird er durch einen Einlassstutzen gebildet, welcher auf der vom ersten Gehäuseteil abgewandten Seite des zweiten Gehäuseteils nach aussen hin vorragt. Der Einlassstutzen kann zur Verbindung mit z.B. einem Kopplungselement oder einem Schlauchanschluss ein Innen- oder Aussengewinde aufweisen, oder er kann zum dichtenden Aufsetzen eines flexiblen Schlauches auf seiner Aussenseite z.B. glatt ausgebildet sein oder umlaufende Rippen aufweisen. Bevorzugt bildet die zum ersten Gehäuseteil hingewandte Seite des zweiten Gehäuseteils den Strömungskanal, welcher dort vorteilhaft in Form einer Vertiefung ausgebildet ist. Via eine Durchgangsöffnung geht der Gaseinlass dann also in den auf der anderen Seite des zweiten Gehäuseteils ausgebildeten Strömungskanal über.

Der Strömungskanal wird gemeinsam durch das erste und das zweite Gehäuseteil gebildet und durch diese begrenzt. Der Strömungskanal verbindet dabei insbesondere den Gaseinlass mit dem Gasauslass. Vorzugsweise weist der Strömungskanal einen inneren Radialbereich sowie einen Peripheriebereich auf. Im Radialbereich weist die Bewegungsrichtung des Gases eine Radialkomponente auf, so dass das Gas radial nach aussen befördert wird. Im Peripheriebereich überwiegt dagegen deutlich die Bewegungskomponente des Gases entlang der Umfangsrichtung bzw. entlang der tangentialen Richtung.

Der Radialbereich erstreckt sich bevorzugt radial umlaufend zum Gaseinlass von der Rotationsachse nach aussen hin und ist zudem vorteilhaft konisch ausgebildet, mit einem entlang der Rotationsachse zum ersten Gehäuseteil hin gerichteten Öffnungswinkel. Der Radialbereich des Strömungskanals dient bevorzugt zur Aufnahme des Radiallaufrads. Das Radiallaufrad ist somit bevorzugt im Strömungskanal, das heisst insbesondere zwischen dem ersten und dem zweiten Gehäuseteil, angeordnet. Auf seiner radialen Aussenseite geht der Radialbereich vorteilhaft in den Peripheriebereich des Strömungskanals über.

Der Peripheriebereich erstreckt sich üblicherweise umlaufend um den Radialbereich und insbesondere das Radiallaufrad herum und dient dazu, das Gas in eine umlaufende Ring- oder Spiralströmung zu überführen. Vorzugsweise bilden das erste und das zweite Gehäuseteil den Peripheriebereich des Strömungskanals je ungefähr hälftig. Der Peripheriebereich verläuft dabei bevorzugt im Wesentlichen entlang seiner gesamten Erstreckung in Umfangsrichtung innerhalb derselben Ebene. Bevorzugt vergrössert sich entlang der Umfangsrichtung die Querschnittsfläche des Strömungskanals im Radialbereich zum Gasauslass hin, insbesondere stetig. Dadurch wird den sich in Umfangsrichtung verändernden Druckverhältnissen Rechnung getragen. Die Vergrösserung der Querschnittsfläche kann zum Beispiel mittels eines grösser werdenden Aussenradius' des Radialbereiches und/oder mittels einer kontinuierlichen Aufweitung des Strömungskanals in Richtung der Rotationsachse erreicht werden.

Bevorzugt weist die Strömungsmaschine zumindest einen Radialbereich und/oder zumindest einen Peripheriebereich auf, welcher gemeinsam durch das erste Gehäuseteil und das zweite Gehäuseteil gebildet und begrenzt wird. Der Strömungskanal weist somit vorteilhaft zumindest einen Abschnitt auf, in welchem er im Querschnitt gemeinsam durch das erste und das zweite Gehäuseteil gebildet und begrenzt wird.

Das Radiallaufrad ist dazu ausgebildet, durch den Antriebsmotor in eine Drehbewegung um die Rotationsachse herum versetzt zu werden, um Gas durch den Gaseinlass hindurch anzusaugen und radial nach aussen zu befördern. Bei der Beförderung des Gases radial nach aussen hin wird das Gas aufgrund der Drehbewegung des Radiallaufrads zusätzlich mit einer in Umfangsrichtung weisenden Bewegungskomponente beaufschlagt, wodurch sich das Gas bei Erreichen des Peripheriebereiches des Strömungskanals vorteilhaft bereits hauptsächlich entlang der Umfangsrichtung zum Gasauslass hin bewegt.

Die Verbindung des Strömungskanals zum Gasauslass erfolgt bevorzugt relativ zur Rotationsachse in tangentialer, geradliniger Richtung. Vorteilhaft erfolgt der Übergang des Peripheriebereichs des Strömungskanals in den Gasauslass stetig. Auf diese Weise werden Umlenkungen des Gasstroms sowie Turbulenzen zwischen dem Strömungskanal und dem Gasauslass minimiert. Der Gasauslass ist somit bevorzugt radial ausserhalb des Strömungskanals angeordnet.

Vorteilhaft ist das erste Gehäuseteil und, noch vorteilhafter, auch das zweite Gehäuseteil jeweils als Ganzes einstückig und bevorzugt als Gusselement hergestellt. Das Gusselement kann jeweils insbesondere aus Aluminium oder Zink hergestellt sein. Durch ihre jeweils einstückige Ausbildung sind das erste und das zweite Gehäuseteil nicht nur besonders einfach herstellbar, sondern die Anzahl von potentiell undichten Stellen wird auf ein Minimum reduziert. Vorteilhaft weist die radiale Strömungsmaschine eine Dichtigkeit gemäss IP 67 nach IEC Standard 60529 auf. Bei einer Herstellung des ersten und zweiten Gehäuseteils jeweils als Gusselement wird zudem eine besonders robuste Strömungsmaschine erreicht. Die Einstückigkeit des ersten Gehäuseteils führt zudem insbesondere bei einer Herstellung aus einem Metall zu einer optimalen Übertragung der Motorwärme auf die den Strömungskanal begrenzenden Flächen des ersten Gehäuseteils und somit zu einer effizienten Abführung der Wärme durch den Gasstrom im Strömungskanal. In anderen, ebenfalls bevorzugten Ausführungsformen können das erste Gehäuseteil und/oder das zweite Gehäuseteil aber auch mehrstückig ausgebildet sein. Vorteilhaft ist jedoch zumindest das erste Gehäuseteil oder das zweite Gehäuseteil einstückig ausgebildet.

Beim Gaseinlass handelt es sich bevorzugt um einen axialen Gaseinlass, durch welchen hindurch das Gas in eine Richtung in den Strömungskanal hinein angesaugt wird, welche sich parallel zur Rotationsachse des Radiallaufrads erstreckt.

Beim Gasauslass handelt es sich bevorzugt um einen axialen Gasauslass, durch welchen hindurch das Gas in eine Richtung nach aussen befördert wird, welche sich parallel zur Rotationsachse des Radiallaufrads erstreckt. Ein axialer Gasauslass ermöglicht einen besonders platzsparenden Einsatz der Strömungsmaschine. Insbesondere wird dadurch auch ermöglicht, auf platzsparende Weise mehrere derartige radiale Strömungsmaschinen seriell hintereinander geschaltet anzuordnen.

Um das aus dem Strömungskanal in Richtung des Gasauslasses strömende Gas umzulenken, weist das zweite Gehäuseteil bevorzugt ein Umlenkelement auf, welches insbesondere und vorzugsweise ein einstückig am zweiten Gehäuseteil ausgebildetes Element darstellen kann. Das Umlenkelement dient insbesondere dazu, das aus dem Strömungskanal strömende Gas in diejenige Richtung umzulenken, in welche es aus der Strömungsmaschine durch den Gasauslass hindurch nach aussen befördert wird. Das Umlenkelement weist hierzu vorteilhaft eine stetig gekrümmte Fläche auf, welche zum Umlenken des Gasstromes dient. Bevorzugt ist das Umlenkelement dazu ausgebildet, eine Umlenkung des strömenden Gases um ca. 90° zu bewirken.

Gemäss einer Weiterbildung der Erfindung ragt das Umlenkelement zumindest teilweise in den Gasauslass, insbesondere in den umlaufend vom ersten Gehäuseteil begrenzten Bereich des Gasauslasses, hinein. Auf diese Weise wird ein optimaler, das heisst für den Gasstrom möglichst turbulenzfreier Übergang vom Strömungskanal zum Gasauslass erreicht.

Zwischen dem ersten Gehäuseteil und dem zweiten Gehäuseteil ist vorteilhaft ein Dichtungselement vorhanden, um den Strömungskanal umlaufend nach aussen hin abzudichten. Das Dichtungselement kann insbesondere als O-Ring ausgebildet sein und in einer am ersten oder zweiten Gehäuseteil entsprechend dafür vorgesehenen Nut eingelegt sein. Bevorzugt ist das Dichtungselement zudem umlaufend um den Gaseinlass herum angeordnet. Ausserdem bevorzugt ist das Dichtungselement zudem umlaufend um den Gasauslass herum angeordnet. Auf diese Weise kann eine optimale Abdichtung des Strömungskanals und insbesondere auch des Gasauslasses erreicht werden. Zwischen dem ersten und dem zweiten Gehäuseteil ist dann also bevorzugt ein bis auf den Gaseinlass und den Gasauslass nach aussen hin vollständig abgedichteter Raum vorhanden, welcher zumindest den Strömungskanal, bevorzugt zumindest den Strömungskanal und den Motorraum, beinhaltet. Der nach aussen hin abgedichtete Raum weist bevorzugt insgesamt eine Dichtigkeit auf, welche gemäss IP 67 nach IEC Standard 60529 ausgeführt ist.

Das erste Gehäuseteil und bevorzugt auch das zweite Gehäuseteil sind vorteilhaft aus einem Metall hergestellt. Die Strömungsmaschine wird dadurch besonders robust. Ausserdem kann bei einer Herstellung aus Metall Wärme, welche im Motorraum generiert wird, besonders gut nach aussen hin abgeführt werden.

Vorteilhaft wird das Gesamtgehäuse der radialen Strömungsmaschine im Wesentlichen ausschliesslich durch das erste und das zweite Gehäuseteil gebildet. Insbesondere im Bereich des Gaseinlasses, des Strömungskanals und des Gasauslasses wird das Gehäuse der Strömungsmaschine vorteilhaft ausschliesslich durch das erste und das zweite Gehäuseteil gebildet. Unter "im Wesentlichen ausschliesslich" wird verstanden, dass das Gesamtgehäuse noch weitere, funktional bzgl. der Begrenzung der Gasströmung und des Motorraums jedoch kaum relevante Komponenten aufweisen kann, wie zum Beispiel einen Deckel zum Verschliessen eines Faches zur Aufnahme einer Elektronikeinheit. Falls ein Fach zur Aufnahme einer Elektronikeinheit vorhanden ist, stellt dieses bevorzugt ein Teil des bis auf den Gaseinlass und den Gasauslass nach aussen hin vollständig abgedichteten Raumes dar. Ein insbesondere als O-Ring ausgebildetes Dichtungselement ist dann bevorzugt zwischen dem ersten Gehäuseteil und dem Deckel vorhanden. Vorteilhaft ist auch ein Anschlussstecker, der aus dem Motorraum oder dem Fach mit der Elektronikeinheit nach aussen führt, dichtend mit dem ersten Gehäuseteil und/oder dem Deckel verbunden.

Um eine serielle Hintereinanderschaltung mit weiteren derartigen radialen Strömungsmaschinen zu ermöglichen, kann die Strömungsmaschine gemäss einer Weiterbildung der Erfindung zusätzlich ein Kopplungsstück aufweisen, um den Gasauslass mit dem Gaseinlass einer weiteren radialen Strömungsmaschine zu verbinden.

Die erfindungsgemässe radiale Strömungsmaschine ist insbesondere geeignet für Industrieanwendungen wie Transport ("Pick and Place"), Reinigung, Lufttrocknung etc. Anwendungen finden sich insbesondere auch in der Papierindustrie.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer bevorzugten Ausführungsform einer erfindungsgemässen radialen Strömungsmaschine;
- Fig. 2: eine zentrale Querschnittsansicht der radialen Strömungsmaschine der Fig. 1 entlang der Rotationsachse, wobei das Radiallaufrad aus darstellerischen Gründen weggelassen ist;
- Fig. 3: eine erste perspektivische Ansicht der Innenseite des ersten Gehäuseteils der radialen Strömungsmaschine der Fig. 1;
- Fig. 4: eine zweite perspektivische Ansicht der Innenseite des ersten Gehäuseteils der radialen Strömungsmaschine der Fig. 1;
- Fig. 5: eine Draufsicht auf die Innenseite des ersten Gehäuseteils der radialen Strömungsmaschine der Fig. 1;
- Fig. 6: eine perspektivische Ansicht der Aussenseite des zweiten Gehäuseteils der radialen Strömungsmaschine der Fig. 1;
- Fig. 7: eine perspektivische Ansicht der Innenseite des zweiten Gehäuseteils der radialen Strömungsmaschine der Fig. 1;
- Fig. 8: eine Draufsicht auf die Innenseite des zweiten Gehäuseteils der radialen Strömungsmaschine der Fig. 1;
- Fig. 9: eine perspektivische Ansicht des Radiallaufrads, des Antriebmotors und der Elektronikeinheit der radialen Strömungsmaschine der Fig. 1;
- Fig. 10: eine perspektivische Ansicht von zwei seriell hintereinander geschalteten radialen Strömungsmaschinen, welche jeweils gemäss der in der Fig. 1 dargestellten Ausführungsform ausgebildet sind;
- Fig. 11: eine Seitenansicht der zwei seriell hintereinander geschalteten radialen Strömungsmaschinen der Fig. 10;
- Fig. 12: eine zentrale Querschnittsansicht einer weiteren bevorzugten Ausführungsform einer erfindungsgemässen radialen Strömungsmaschine mit zwei Radiallaufrädern; sowie
- Fig. 13: eine perspektivische Ansicht der Strömungsmaschine der Fig. 12.

### BESCHREIBUNG BEVORZUGTER AUSFÜHRUNGSFORMEN

Die Figuren 1 bis 13 zeigen in unterschiedlichen Darstellungen bevorzugte erfindungsgemässe Ausführungsformen einer radialen Strömungsmaschine. Elemente mit gleichen oder ähnlichen Funktionen sind jeweils mit denselben Bezugszeichen versehen.

Wie aus der Figur 1 ersichtlich ist, weist die radiale Strömungsmaschine gemäss der dargestellten Ausführungsform insgesamt eine äusserst kompakte und robuste Bauweise auf. Dies ist insbesondere begründet in der einfachen Ausbildung des Gehäuses aus im Wesentlichen lediglich zwei Gehäuseteilen 1 und 2 sowie in der plattenförmigen Ausgestaltung der beiden Gehäuseteile 1 und 2 in demjenigen Bereich, wo sie aneinander anliegen und wo der Gasdurchtritt durch die Strömungsmaschine erfolgt.

Sowohl das erste Gehäuseteil 1 als auch das zweite Gehäuseteil 2 ist insgesamt einstückig als ein Gusselement aus Metall hergestellt.

Das erste Gehäuseteil 1 ist in den Figuren 3 bis 5 gezeigt und bildet, wie es insbesondere in der Figur 2 gut erkennbar ist, einen Motorraum 11, in welchem ein Antriebsmotor 6 aufgenommen ist. Da der Motorraum 11 als eine sackartige Vertiefung im Gehäuseteil 1 ausgebildet ist und zum zweiten Gehäuseteil 2 hin offen ausgebildet ist, kann der Antriebsmotor 6 bei abgenommenem zweiten Gehäuseteil 2 einfach in den Motorraum 11 eingesetzt werden. Ansonsten wird der Motorraum 11 mit Ausnahme der mit einem Deckel 3 verschlossenen Oberseite umlaufend vom ersten Gehäuseteil 1 umschlossen. Durch diese Umschliessung des Motorraums 11 durch das erste Gehäuseteil 1 ist eine optimale Abführung von Wärme aus dem Motorraum 11 möglich.

Beim Antriebsmotor 6 handelt es sich bevorzugt um einen Wechselstrom-Elektromotor, bei dem der Rotor vorteilhaft innen und der Stator vorteilhaft aussen angeordnet sind. Vorteilhaft ist der Antriebsmotor 6 für Umdrehungsgeschwindigkeiten bis zu 40`000 RPM ausgelegt. Der Antriebsmotor 6 dient zum Antreiben einer Antriebswelle 61 und, via diese, zum Antreiben eines Radiallaufrads 5, welches drehfest am vorderen Ende der Antriebswelle 61 angebracht ist (Figur 9). Die vom Radiallaufrad 5 im Betrieb der radialen Strömungsmaschine durchgeführte Rotationsbewegung definiert eine Rotationsachse R (Figur 2).

Oberhalb des Antriebsmotors 6 ist das erste Gehäuseteil 1 an sich offen ausgebildet, jedoch mit dem bereits erwähnten Deckel 3 verschlossen. Der Deckel 3 ist ebenfalls insgesamt einstückig und als ein Gusselement aus Metall hergestellt. Zur lösbaren Befestigung des Deckels 3 am ersten Gehäuseteil 1 sind Schrauben durch Schraublöcher 31 des Deckels 3 in entsprechend am ersten Gehäuseteil 1 vorgesehene Gewindebohrungen 18 (siehe Figur 3) eingeschraubt. Durch diese Schraubverbindungen und das unmittelbare Anliegen des Deckels 3 am ersten Gehäuseteil 1 ist eine gute Abführung von Wärme aus dem Motorraum 11 auch via den Deckel 3 möglich.

Unterhalb des Deckels 3, also zwischen dem Deckel 3 und dem Antriebsmotor 6 ist ein Fach 13 vorgesehen, welches zur Unterbringung einer Elektronikeinheit 7 dient. Die Elektronikeinheit 7 dient insbesondere zur Steuerung und Energieversorgung des Antriebsmotors 6 und weist eine Leiterplatte 71 mit auf der Ober- und der Unterseite angebrachten Elektronikkomponenten 711 auf. An der Leiterplatte 71 ist zudem ein Anschlussstecker 72 angebracht, welcher durch eine entsprechend im Deckel 3 vorgesehene Durchgangsöffnung nach aussen ragt. Der Anschlussstecker 72 dient zum Anschluss einer externen und in den Figuren nicht dargestellten Kontroll- und Energieversorgungseinheit. Mittels Abschrauben des Deckels 3 vom ersten Gehäuseteil 1, ist die Elektronikeinheit 7 gut zugänglich und bei Bedarf einfach reparier- oder austauschbar. Zwischen dem Deckel 3 und dem ersten Gehäuseteil 1 kann ein Dichtungselement, zum Beispiel ein O-Ring, vorgesehen sein, welches zum Beispiel in eine am ersten Gehäuseteil 1 vorgesehene Nut eingelegt ist, um das Fach 13 und den Motorraum 11 nach aussen hin abzudichten.

Umlaufend um das Fach 13 weist das erste Gehäuseteil 1 eine Dichtungsnut auf, in welche ein Dichtungselement 32 eingesetzt ist, das insbesondere als ein O-Ring ausgebildet sein kann. Das Dichtungselement 32 dient zur Abdichtung des ersten Gehäuseteils 1 gegenüber dem Deckel 3 im Bereich des Fachs 13. Vorteilhaft ist ein weiteres Dichtungselement, welches in den Figuren jedoch nicht dargestellt ist und bevorzugt als O-Ring ausgebildet ist, zwischen dem Anschlussstecker 72 und dem Deckel 3 angeordnet, um eine den Anschlussstecker 72 umlaufende Abdichtung des Faches 13 nach aussen hin bereitzustellen.

Wie zum Beispiel in der Figur 3 ersichtlich ist, weist das erste Gehäuseteil 1 in seinem den Motorraum 11 umschliessenden Bereich aussenseitige Kühlrippen 17 auf, welche zum Abführen von thermischer Energie aus dem Motorraum 11 dienen.

Im Bereich des vorderen, das heisst zum zweiten Gehäuseteil 2 hin gewandten Endes des Motorraums 11 geht das erste Gehäuseteil 1 senkrecht, das heisst in Bezug auf die Rotationsachse R radial nach aussen hin in einen umlaufenden auskragenden Bereich 19 über. Das erste Gehäuseteil 1 ist in diesem auskragenden Bereich 19 zumindest auf seiner nach hinten, das heisst in Richtung des Motorraums 11 gewandten Seite weitgehend plattenförmig ausgebildet. Der auskragende Bereich 19 hat insgesamt eine ungefähr quadratische Form.

Unterhalb des Bereiches, welches den Motorraum 11 umschliesst, erstreckt sich ein Sockel 16 des ersten Gehäuseteils 1 vom auskragenden Bereich 19 nach hinten. Der Sockel 16, welcher nach oben hin mit dem den Motorraum 11 umschliessenden Bereich des ersten Gehäuseteils 1 verbunden ist, weist Schraublöcher 161 zur Befestigung der radialen Strömungsmaschine an einem weiteren Bauteil oder an einem Trageelementen auf.

Auf der zum zweiten Gehäuseteil 2 hin gewandten Vorderseite weist das erste Gehäuseteils 1 im Bereich der Auskragung 19 eine Vertiefung auf, welche gemeinsam mit einer weiter unten noch erläuterten Vertiefung des zweiten Gehäuseteils 2 einen Strömungskanal 8 bildet. Der Strömungskanal 8 ist konzentrisch umlaufend zur Rotationsachse R angeordnet und weist einen inneren Radialbereich 81 auf, welcher radial nach aussen hin in einen umlaufenden äusseren Peripheriebereich 82 übergeht. Im Radialbereich 81 ist das erste Gehäuseteil 1 leicht vertieft, jedoch plan ausgebildet. Im Peripheriebereich 82 ist das erste Gehäuseteil 1 ringförmig umlaufend vertieft ausgebildet, wobei die Vertiefung des Radialbereiches 81 in radialer Richtung umlaufend in die ringförmige Vertiefung des Peripheriebereiches 82 übergeht. Der Peripheriebereich 82 des Strömungskanals 8 wird dabei in der Querschnittsansicht gemäss Figur 2 durch gerundete Begrenzungsflächen des ersten Gehäuseteils 1 begrenzt.

Der Peripheriebereich 82 des Strömungskanals 8 weitet sich bzgl. seiner Querschnittsfläche, wie zum Beispiel in der Figur 5 gut erkennbar ist, in Umfangsrichtung kontinuierlich auf. In dem in der Figur 5 oben dargestellten Bereich geht die im ersten Gehäuseteil 1 ausgebildete Vertiefung, welche den Peripheriebereich 82 des Strömungskanals 8 bildet, tangential und mit sich weiterhin aufweitender Querschnittsfläche in einen Gasauslass 12 über. Der Gasauslass 12 wird durch einen Gasauslassstutzen 121 gebildet, welcher sich auf der Rückseite des ersten Gehäuseteils 1 parallel zur Rotationsachse R nach hinten erstreckt. Der Gasauslassstutzen 121, welcher vollständig vom ersten Gehäuseteil 1 gebildet wird, begrenzt eine Gasauslassöffnung, durch welche hindurch das aus dem Strömungskanal 8 strömende Gas aus der radialen Strömungsmaschine ausgeblasen werden kann. Auf seiner Innenseite weist der Gasauslassstutzen 121 ein Innengewinde auf zum Anschliessen von zum Beispiel einer Luftleitung oder eines Kopplungselements.

Um einen kontinuierlichen und somit möglichst turbulenzfreien Übergang vom Strömungskanal 8 zum Gasauslassstutzen 121 zu ermöglichen, geht die Vertiefung, welche auf der Vorderseite des ersten Gehäuseteils 1 den Peripheriebereich 82 des Strömungskanals 8 bildet, stetig via eine gerundete Fläche in den Gasauslassstutzen 121 über. Mit anderen Worten vertieft sich die Vertiefung zum Gasauslass 12 hin zunehmend. Im Bereich des Gasauslasses 12 ist im ersten Gehäuseteil 1 somit eine durchgehende Öffnung ausgebildet. Der Gasauslassstutzen 121 erstreckt sich parallel zur Rotationsachse R vom auskragenden Bereich 19 aus nach hinten.

Umlaufend um die den Strömungskanal 8 bildende Vertiefung weist das erste Gehäuseteil 1 eine Dichtungsnut 14 auf, in welche ein Dichtungselement 4 in Form eines O-Rings eingesetzt ist. Die Dichtungsnut 14 und somit das Dichtungselement 4 sind nicht nur umlaufend um den Strömungskanal 8 herum angeordnet, sondern auch um den Gasauslass 12 bzw. um die vom Gasauslass 12 gebildete Durchgangsöffnung herum. Das Dichtungselement 4 dient zur Abdichtung des ersten Gehäuseteils 1 gegenüber des zweiten Gehäuseteils 2 im Bereich des Strömungskanals 8.

In den Ecken des auskragenden Bereiches 19 des ersten Gehäuseteils 1 sind jeweils Gewindebohrungen 15 vorgesehen, welche zur Befestigung des zweiten Gehäuseteils 2 am ersten Gehäuseteil 1 dienen.

Das zweite Gehäuseteil 2 ist insbesondere in den Figuren 6 bis 8 gezeigt. Wie es in der Figur 6 erkennbar ist, hat das zweite Gehäuseteil 2 eine insgesamt weitgehend plattenförmige Aussenform, mit Ausnahme eines auf der Vorderseite vorstehenden Gaseinlassstutzens 211 und eines auf der Rückseite vorstehenden Umlenkelements 22. Das zweite Gehäuseteil 2 beschreibt dabei eine weitgehend quadratische Form, korrespondierend zur Form der Auskragung 19 des ersten Gehäuseteils.

Der Gaseinlassstutzen 211 ist konzentrisch zur Rotationsachse R angeordnet und erstreckt sich parallel zu dieser von der ansonsten weitgehend plan ausgebildeten Vorderseite des zweiten Gehäuseteils 2 nach aussen hin. Eine Gaseinlassöffnung erstreckt sich durchgehend durch den Gaseinlassstutzen 211 und das zweite Gehäuseteil 2 hindurch und bildet somit einen Gaseinlass 21. Auf seiner Innenseite weist der Gaseinlassstutzen 211 ein Innengewinde 212 auf zum Anschliessen von zum Beispiel einer Luftleitung oder eines Kopplungselements.

Auf der in den Figuren 7 und 8 erkennbaren Rück- bzw. Innenseite des zweiten Gehäuseteils 2 ist konzentrisch und umlaufend zum Gaseinlass 21 eine Vertiefung ausgebildet, welche gemeinsam mit der weiter oben beschriebenen Vertiefung des ersten Gehäuseteils 1 den Strömungskanal 8 bildet und begrenzt. Analog zur Vertiefung des ersten Gehäuseteils 1 weist auch diejenige des zweiten Gehäuseteils 2 einen inneren Bereich auf, welcher den Radialbereich 81 des Strömungskanals 8 begrenzt, sowie einen äusseren Bereich, welcher den Peripheriebereich 82 des Strömungskanals 8 begrenzt.

Der innere Bereich der Vertiefung des zweiten Gehäuseteils 2, welcher den Radialbereich 82 des Strömungskanals 8 bildet, weist eine konisch ausgebildete vordere Begrenzungsfläche auf, mit einem sich entlang der Rotationsachse R zum ersten Gehäuseteil 1 hin gerichteten Öffnungswinkel. Die konische Begrenzungsfläche, welche insbesondere in der Figur 2 gut erkennbar ist, entspricht der ebenfalls konisch ausgebildeten Vorderseite des Radiallaufrades 5.

Umlaufend an die konische Begrenzungsfläche schliesst in radialer Richtung eine ringförmige Vertiefung an, welche den Peripheriebereich 82 des Strömungskanals 8 bildet. Analog zur ringförmigen Vertiefung des ersten Gehäuseteils 1 weitet sich auch die ringförmige Vertiefung des zweiten Gehäuseteils 2 entlang der Umfangrichtung kontinuierlich auf und weist eine gerundete Begrenzungsfläche auf.

In dem in der Figur 8 oben dargestellten Bereich ist die Vertiefung, welche den Peripheriebereich 82 des Strömungskanals 8 bildet, in tangentialer, geradliniger Richtung zu einem Umlenkelement 22 weitergeführt. Das Umlenkelement 22 ragt, wenn das erste und das zweite Gehäuseteil bestimmungsgemäss miteinander verbunden sind, in den Gasauslass 12 und insbesondere den Gasauslassstutzen 121 des ersten Gehäuseteils 1 hinein. Es dient dazu, das aus dem Strömungskanal 8 hinausströmende Gas möglichst turbulenzfrei um ca. 90° umzulenken und in den Gasauslassstutzen 121 hineinzuleiten. Das Umlenkelement 22 weist hierzu eine stetig gerundete Innenfläche auf, entlang welcher den Gasstrom um ca. 90° in eine sich parallel zur Rotationsachse R erstreckende Richtung umgelenkt wird. Das Umlenkelement 22 weist zudem auch im Querschnitt des Gasstroms eine gerundete Begrenzungsfläche auf, welche kontinuierlich in diejenige gerundete Begrenzungsfläche übergeht, welche von der Vertiefung des zweiten Gehäuseteils 2 ausgebildet wird, die den Peripheriebereich 82 des Strömungskanals 8 bildet.

Um die Vertiefung herum, welche den Strömungskanal 8 bildet, weist das zweite Gehäuseteil 2 eine insgesamt plan ausgebildete Dichtungsfläche 23 auf. Die Dichtungsfläche 23 erstreckt sich sowohl umlaufend um den Gaseinlass 21 als auch um das Umlenkelement 22 herum. Sie dient zur Auflage des Dichtungselements 4 und somit als Dichtungssitz zum Abdichten des Strömungskanals 8 nach aussen.

In den Ecken des zweiten Gehäuseteils 2 sind jeweils Schraublöcher 24 vorgesehen, durch welche hindurch Schrauben in die Gewindebohrungen 15 des ersten Gehäuseteils 1 einschraubbar sind, um das zweite Gehäuseteil 2 am ersten Gehäuseteil 2 zu befestigen.

Der Strömungskanal 8 wird also einerseits durch eine Vertiefung gebildet, welche auf der zum zweiten Gehäuseteil 2 hin gewandten Seite des ersten Gehäuseteils 1 ausgebildet ist, sowie andererseits durch eine dazu korrespondierende Vertiefung, welche auf der zum ersten Gehäuseteil 1 hin gewandten Seite des zweiten Gehäuseteils 2 ausgebildet ist. Im Peripheriebereich 82 weist der Strömungskanal 8 durchgehend eine ungefähr kreisförmige Querschnittsfläche auf. Eine ungefähr kreisförmige Querschnittsfläche ist auch in der Fortsetzung des Strömungskanals 8 im Bereich des Umlenkelements 22 und im Gasauslassstutzen 121 vorhanden. Aufgrund dieser kontinuierlich kreisförmigen Querschnittsfläche wird eine weitgehend turbulenzfreie Gasführung innerhalb der Strömungsmaschine erreicht.

Das Radiallaufrad 5, welches in der Figur 9 gezeigt ist, ist im Bereich einer Nabe 52 drehfest an der Antriebswelle 61 angebracht. Im Bereich der Nabe 52 und somit konzentrisch zur Rotationsachse R ist in einer Vorderwand 53 des Radiallaufrades 5 eine kreisrunde Eingangsöffnung ausgebildet, welche einen Lufteintrittsbereich 55 bildet. Zwischen der Vorderwand 53 und einer Rückwand 54 angeordnete Laufradschaufeln 51 erstrecken sich jeweils ungefähr radial nach aussen hin und dienen im Betrieb dazu, das in den Lufteintrittsbereich 55 einströmende Gas radial nach aussen zu befördern. Das Gas verlässt dabei das Radiallaufrad 5 via einen radial aussenseitig angeordneten Luftaustrittsbereich 56.

Aufgrund der konischen Ausbildung der Vorderwand 53 verkleinert sich der Raum für das Gas in radialer Richtung nach aussen hin zwischen der Vorderwand 53 und der Rückwand 54. Das Gas wird somit bei der Beförderung nach aussen hin zunehmend verdichtet.

Das Radiallaufrad 5 ist im Radialbereich 81 des Strömungskanals 8, das heisst zwischen dem ersten Gehäuseteil 1 und dem zweiten Gehäuseteil 2 angeordnet.

Aufgrund der Dichtungselemente 4 und 32 ist der durch das erste Gehäuseteil 1, das zweite Gehäuseteil 2 und den Deckel 3 begrenzte Innenraum, welcher den Strömungskanal 8, den Motorraum 11 und das Fach 13 umfasst, mit Ausnahme des Gaseinlasses 21 und des Gasauslasses 121 vollständig und bevorzugt gemäss IP 67 nach IEC Standard 60529 nach aussen hin abgedichtet. Im Motorraum 11 und im Fach 13 herrscht im Betrieb der Strömungsmaschine somit bevorzugt ein gegenüber dem Aussendruck erhöhter Druck, welcher insbesondere im Wesentlichen dem Druck im Strömungskanal 8 entsprechen kann.

Im Betrieb der radialen Strömungsmaschine wird das Radiallaufrad 5 vom Antriebsmotor 6 in eine Drehbewegung um die Rotationsachse R versetzt. Dadurch wird von den Laufradschaufeln 51 ein Gas bzw. Luft durch den Gaseinlassstutzen 211 hindurch in den Strömungskanal 8 hinein angesogen und in dessen Radialbereich 81 radial nach aussen befördert. Die Laufradschaufeln 51 bewegen das Gas gleichzeitig in die Umfangsrichtung, welches somit entlang einer Spirale vom Radialbereich 81 in den Peripheriebereich 82 des Strömungskanals 8 gelangt. Via den Peripheriebereich 82 gelangt das verdichtete Gas zum Umlenkelement 22, wo es um ca. 90° in eine sich parallel zur Rotationsachse R erstreckende Richtung umgelenkt und durch den Gasauslassstutzen 121 hindurch ausgeblasen wird.

Um den Druck des Gases noch weiter zu erhöhen, können mehrere derartige radiale Strömungsmaschinen seriell hintereinander geschaltet werden. Hierzu kann der Gasauslassstutzen 121 einer ersten radialen Strömungsmaschine an den Gaseinlassstutzen 211 einer zweiten radialen Strömungsmaschine gekoppelt werden, was in den Figuren 10 und 11 dargestellt ist. Der Ausgangsdruck wird dadurch verdoppelt, bzw. bei einer Hintereinanderschaltung von noch mehr derartigen radialen Strömungsmaschinen entsprechend vervielfacht.

Zur Kopplung der beiden radialen Strömungsmaschinen kann ein Kopplungsstück 9 verwendet werden, welches einerseits in das Innengewinde des Gasauslassstutzens 121 der ersten radialen Strömungsmaschine und andererseits in das Innengewinde 212 des Gaseinlassstutzens 211 der zweiten radialen Strömungsmaschine einschraubbar ist.

Um auch bei seriell hintereinander geschalteten radialen Strömungsmaschinen eine verhältnismässig kompakte Anordnung zu erhalten, können die beiden Strömungsmaschinen, wie es in der Figur 10 gezeigt ist, gegenseitig um 180° gedreht zueinander angeordnet werden. Der Gasauslass 12 der zweiten radialen Strömungsmaschine fluchtet dann genau mit dem Gaseinlass 21 der ersten radialen Strömungsmaschine.

Als weitere Möglichkeit zur Erhöhung des Gasdruckes können mehrere Stufen mit jeweils einem Radiallaufrad 5 innerhalb der radialen Strömungsmaschine vorgesehen werden. Eine entsprechende Ausführungsform ist in den Figuren 12 und 13 gezeigt. Die beiden Radiallaufräder 5 sind beide drehfest an der Antriebswelle 61 angebracht und somit vom Antriebsmotor 6 antreibbar. Zwischen dem ersten Gehäuseteil 1 und dem zweiten Gehäuseteil 2 ist im Bereich zwischen den beiden Radiallaufrädern 5 ein Zwischenteil 10 angeordnet. Das Zwischenteil 10 begrenzt den Strömungskanal 8 beidseitig, das heisst einerseits zum ersten Gehäuseteil 1 und andererseits zum zweiten Gehäuseteil 2 hin. Das durch den Gaseinlassstutzen 211 des zweiten Gehäuseteils 2 einströmende Gas gelangt somit zuerst in einen ersten Radialbereich 81 des Strömungskanals 8 im Bereich des ersten Radiallaufrades 5, welches eine erste (Hochdruck-)Stufe der Strömungsmaschine bildet. Von diesem ersten Radiallaufrad 5 wird das Gas dann radial nach aussen in einen ersten Peripheriebereich 82 und von dort entlang der Rückseite des ersten Radiallaufrads 5 wieder in Richtung zur Rotationsachse R hin sowie axial durch eine im Zwischenteil 10 zentral angeordnete Durchgangsöffnung hindurch befördert. Von dieser Durchgangsöffnung aus gelangt das Gas direkt in einen zweiten Radialbereich 81 des Strömungskanals 8, welcher sich im Bereich des zweiten Radiallaufrades 5 befindet. Das zweite Radiallaufrad 5 bildet eine zweite (Niederdruck-)Stufe der Strömungsmaschine. Vom zweiten Radiallaufrad 5 wird das Gas radial nach aussen in einen zweiten Peripheriebereich 82 des Strömungskanals 5 und schliesslich durch den Gasauslassstutzen 121 hindurch nach aussen befördert. Für eine optimale Anpassung an die jeweiligen Druckverhältnisse können das erste und das zweite Radiallaufrad 5 und ebenso der erste und zweite Radialbereich 81 sowie der erste und zweite Peripheriebereich 82 jeweils unterschiedlich ausgestaltet und insbesondere dimensioniert sein.

Das bevorzugt einstückig, insbesondere als Gusselement, hergestellte Zwischenteil 10 bildet somit ein weiteres Gehäuseteil der radialen Strömungsmaschine. Die im Zwischenteil 10 vorgesehene zentrale Durchgangsöffnung bildet dabei einen Gaseinlass für die zweite (Niederdruck-)Stufe bzw. einen Gasauslass für die erste (Hochdruck-)Stufe der Strömungsmaschine. Je nach Betrachtungsweise kann das erste Gehäuseteil 1 zusammen mit dem Zwischenteil 10, oder aber das zweite Gehäuseteil 2 zusammen mit dem Zwischenteil 10 auch als mehrstückiges Gehäuseteil 1, 10 bzw. 2, 10 angesehen werden.

Selbstverständlich ist die hier beschriebene Erfindung nicht auf die erwähnten Ausführungsformen beschränkt und eine Vielzahl von Abwandlungen ist möglich. So kann der Gasauslass grundsätzlich auch durch das zweite Gehäuseteil 2 gebildet und von diesem umlaufend begrenzt sein. Das Gas wird dann entgegengesetzt zu derjenigen Richtung aus dem Gasauslassstutzen ausgeblasen, in welche es durch den Gaseinlassstutzen hindurch angesaugt wird. Das Umlenkelement ist dann anstatt am zweiten Gehäuseteil 2 am ersten Gehäuseteil 1 ausgebildet. Des Weiteren kann das Radiallaufrad auch beliebig anders als das in der Figur 9 gezeigte Radiallaufrad 5 ausgestaltet sein. Insbesondere kann die Vorderwand 53 oder die Rückwand 54 auch entfallen. Bevorzugt, aus Stabilitätsgründen, sind jedoch sowohl die Vorderwand 53 als auch die Rückwand 54 vorhanden. Auch das Kopplungsstück 9 kann beliebig anders ausgebildet sein und beispielsweise einen flexiblen Verbindungsschlauch umfassen. Eine Vielzahl weiterer Abwandlungen ist denkbar.

**BEZUGSZEICHENLISTE**

| | | | |
|---|---|---|---|
| 1 | Erstes Gehäuseteil | | |
| 11 | Motorraum | 5 | Radiallaufrad |
| 12 | Gasauslass | 51 | Laufradschaufeln |
| 121 | Gasauslassstutzen | 52 | Nabe |
| 13 | Fach | 53 | Vorderwand |
| 14 | Dichtungsnut | 54 | Rückwand |
| 15 | Gewindebohrung | 55 | Lufteintrittsbereich |
| 16 | Sockel | 56 | Luftaustrittsbereich |
| 161 | Schraubloch | | |
| 17 | Kühlrippen | 6 | Antriebsmotor |
| 18 | Gewindebohrung | 61 | Antriebswelle |
| 19 | Auskragender Bereich | | |
| | | 7 | Elektronikeinheit |
| 2 | Zweites Gehäuseteil | 71 | Leiterplatte |
| 21 | Gaseinlass | 711 | Elektronikkomponenten |
| 211 | Gaseinlassstutzen | 72 | Anschlussstecker |
| 212 | Innengewinde | | |
| 22 | Umlenkelement | 8 | Strömungskanal |
| 23 | Dichtungsfläche | 81 | Radialbereich |
| 24 | Schraubloch | 82 | Peripheriebereich |
| 3 | Deckel | 9 | Kopplungsstück |
| 31 | Schraubloch | 10 | Zwischenteil |
| 32 | Dichtungselement | | |
| | | R | Rotationsachse |
| 4 | Dichtungselement | | |

## Patentansprüche

1. Radiale Strömungsmaschine aufweisend
ein erstes Gehäuseteil (1), welches einen Motorraum (11) zur Aufnahme eines Antriebsmotors (6) bildet;
ein zweites Gehäuseteil (2), welches einen Gaseinlass (21) bildet;
einen Strömungskanal (8), der gemeinsam durch das erste Gehäuseteil (1) und das zweite Gehäuseteil (2) gebildet und begrenzt wird;
einen Gasauslass (12); sowie
ein Radiallaufrad (5), das vom Antriebsmotor (6) um eine Rotationsachse (R) antreibbar ist, um ein Gas von ausserhalb der Strömungsmaschine durch den Gaseinlass (21) hindurch in den Strömungskanal (8) anzusaugen und aus dem Strömungskanal (8) durch den Gasauslass (12) hindurch nach aussen zu befördern,
wobei das erste Gehäuseteil (1) oder das zweite Gehäuseteil (2) radial beabstandet zur Rotationsachse (R) den Gasauslass (12) bildet und diesen umlaufend begrenzt,
und wobei das erste Gehäuseteil (1) und das zweite Gehäuseteil (2) aussenseitig im Bereich des Strömungskanals (8) jeweils weitgehend plattenförmig ausgebildet sind.

2. Radiale Strömungsmaschine nach Anspruch 1, wobei das erste Gehäuseteil (1) und das zweite Gehäuseteil (2) jeweils als Ganzes einstückig und bevorzugt als Gusselement hergestellt sind.

3. Radiale Strömungsmaschine nach Anspruch 1 oder 2, wobei es sich beim Gasauslass um einen axialen Gasauslass (12) handelt.

4. Radiale Strömungsmaschine nach einem der vorhergehenden Ansprüche, wobei das zweite Gehäuseteil (2) oder das erste Gehäuseteil (1) ein Umlenkelement (22) aufweist, welches zur Umlenkung des aus dem Strömungskanal (8) in Richtung des Gasauslasses (12) strömenden Gases dient.

5. Radiale Strömungsmaschine nach Anspruch 4, wobei das Umlenkelement (22) dazu ausgebildet ist, eine Umlenkung des strömenden Gases um ca. 90° zu bewirken.

6. Radiale Strömungsmaschine nach Anspruch 4 oder 5, wobei das Umlenkelement (22) zumindest teilweise in den Gasauslass (12) hineinragt.

7. Radiale Strömungsmaschine nach einem der vorhergehenden Ansprüche, wobei der Strömungskanal (8) auf den einander zugewandten Seiten des ersten Gehäuseteils (1) und des zweiten Gehäuseteils (2) jeweils in Form einer Vertiefung ausgebildet ist.

8. Radiale Strömungsmaschine nach einem der vorhergehenden Ansprüche, wobei zwischen dem ersten Gehäuseteil (1) und dem zweiten Gehäuseteil (2) ein Dichtungselement (4) vorhanden ist, um den Strömungskanal (8) umlaufend nach aussen hin abzudichten.

9. Radiale Strömungsmaschine nach Anspruch 8, wobei das Dichtungselement (4) umlaufend um den Gasauslass (12) herum angeordnet ist.

10. Radiale Strömungsmaschine nach einem der vorhergehenden Ansprüche, wobei das erste Gehäuseteil (1) und bevorzugt auch das zweite Gehäuseteil (2) aus einem Metall hergestellt sind.

11. Radiale Strömungsmaschine nach einem der vorhergehenden Ansprüche, wobei das erste Gehäuseteil (1) ein mit einem Deckel (3) verschliessbares Fach (13) zur Aufnahme einer Elektronikeinheit (7) bildet.

12. Radiale Strömungsmaschine nach einem der vorhergehenden Ansprüche, zusätzlich aufweisend ein Kopplungsstück (9), um den Gasauslass (12) mit dem Gaseinlass (21) einer weiteren radialen Strömungsmaschine zu verbinden.

13. Radiale Strömungsmaschine nach einem der vorhergehenden Ansprüche, wobei vom ersten Gehäuseteil (1) und vom zweiten Gehäuseteil (2) ein bis auf den Gaseinlass (21) und den Gasauslass (12) nach aussen hin vollständig abgedichteter Raum begrenzt wird, welcher zumindest den Strömungskanal (8), bevorzugt zumindest den Strömungskanal (8) und den Motorraum (11), mitumfasst.

## Claims

1. A radial turbomachine having
a first housing part (1) which forms a motor chamber (11) for accommodating a drive motor (6);
a second housing part (2) which forms a gas inlet (21) ;
a flow channel (8) which is jointly formed and delimited by the first housing part (1) and the second housing part (2);
a gas outlet (12); and
a radial impeller (5) which can be driven about an axis of rotation (R) by the drive motor (6) in order to suction a gas from outside the turbomachine through the gas inlet (21) into the flow channel (8) and to convey said gas out of the flow channel (8) through the gas outlet (12) to the outside,
wherein the first housing part (1) or the second housing part (2) forms the gas outlet (12) at a radial distance from the axis of rotation (R) and peripherally delimits the gas outlet,
and wherein the first housing part (1) and the second housing part (2) are configured in each case in a substantially plate-shaped manner on the outer face in the region of the flow channel (8).

2. The radial turbomachine as claimed in claim 1, wherein in each case the first housing part (1) and the second housing part (2) are produced as a whole in one piece and preferably as a cast element.

3. The radial turbomachine as claimed in claim 1 or 2, wherein the gas outlet is an axial gas outlet (12).

4. The radial turbomachine as claimed in one of the preceding claims, wherein the second housing part (2) or the first housing part (1) has a deflection element (22) which serves for deflecting the gas flowing out of the flow channel (8) in the direction of the gas outlet (12).

5. The radial turbomachine as claimed in claim 4, wherein the deflection element (22) is configured to effect a deflection of the flowing gas by ca. 90°.

6. The radial turbomachine as claimed in claim 4 or 5, wherein the deflection element (22) at least partially protrudes into the gas outlet (12).

7. The radial turbomachine as claimed in one of the preceding claims, wherein the flow channel (8) is configured on the sides facing one another of the first housing part (1) and of the second housing part (2) in each case in the form of a recess.

8. The radial turbomachine as claimed in one of the preceding claims, wherein a sealing element (4) is present between the first housing part (1) and the second housing part (2) in order to seal the flow channel (8) over the periphery to the outside.

9. The radial turbomachine as claimed in claim 8, wherein the sealing element (4) is arranged over the periphery around the gas outlet (12).

10. The radial turbomachine as claimed in one of the preceding claims, wherein the first housing part (1) and preferably also the second housing part (2) are produced from a metal.

11. The radial turbomachine as claimed in one of the preceding claims, wherein the first housing part (1) forms a compartment (13) which is closable by a cover (3) for accommodating an electronics unit (7).

12. The radial turbomachine as claimed in one of the preceding claims, additionally having a coupling piece (9) in order to connect the gas outlet (12) to the gas inlet (21) of a further radial turbomachine.

13. The radial turbomachine as claimed in one of the preceding claims, wherein a space which is fully sealed to the outside, except for the gas inlet (21) and the gas outlet (12), is delimited by the first housing part (1) and by the second housing part (2), said space preferably jointly encompassing at least the flow channel (8), preferably at least the flow channel (8) and the motor chamber (11).

## Revendications

1. Une turbomachine à flux radial
une première partie de boîtier (1), qui forme un compartiment moteur (11) pour loger un moteur d'entraînement (6) ;
une seconde partie de boîtier (2) qui forme une entrée de gaz (21) ;
un canal d'écoulement (8), qui est formé et délimité conjointement par la première partie de boîtier (1) et la seconde partie de boîtier (2) ;
une sortie de gaz (12); ainsi que
une roue à aubes radiale (5), susceptible d'être entraînée par le moteur d'entraînement (6) autour d'un axe de rotation (R) pour aspirer un gaz depuis l'extérieur de la turbomachine à travers l'entrée de gaz (21) dans le canal d'écoulement (8) et pour l'acheminer hors du canal d'écoulement (8) à travers la sortie de gaz (12) vers l'extérieur,
**caractérisée en ce que** la première partie de boîtier (1) ou la deuxième partie de boîtier (2) forme la sortie de gaz (12) à une distance radiale de l'axe de rotation (R) et la délimite circonférentiellement,
dans laquelle la première partie de boîtier (1) et la deuxième partie de boîtier (2) sont chacune largement en forme de plaque à l'extérieur dans la région du canal d'écoulement (8).

2. Une turbomachine à flux radial selon la revendication 1, dans laquelle la première partie de carter (1) et la deuxième partie de carter (2) sont réalisées chacune d'une seule pièce dans son ensemble et de préférence sous la forme d'un élément coulé.

3. Une turbomachine à flux radial selon la revendication 1 ou 2, dans laquelle la sortie de gaz est une sortie de gaz axiale (12).

4. Une turbomachine à flux radial selon une quelconque des revendications précédentes, dans laquelle la deuxième partie de boîtier (2) ou la première partie de boîtier (1) présente un élément de déviation (22), qui sert à dévier le gaz s'écoulant du canal d'écoulement (8) dans la direction de la sortie de gaz (12).

5. Une turbomachine à flux radial selon la revendication 4, dans laquelle l'élément de déviation (22) est conçu pour provoquer une déviation du gaz s'écoulant d'environ 90°.

6. Une turbomachine à flux radial selon la revendication 4, dans laquelle l'élément de déviation (22) fait saillie au moins partiellement dans la sortie de gaz (12).

7. Une turbomachine à flux radial selon une quelconque des revendications précédentes, dans laquelle le canal d'écoulement (8) est formé en tant que dépression sur les côtés de la première partie de boîtier (1) et de la deuxième partie de boîtier faisant face l'une à l'autre, respectivement.

8. Une turbomachine à flux radial selon une quelconque des revendications précédentes, dans laquelle un élément d'étanchéité (4) est présent entre la première partie de boîtier (1) et la deuxième partie de boîtier (2) afin de sceller le canal d'écoulement (8) circonférentiellement vers l'extérieur.

9. Une turbomachine à flux radial selon une quelconque des revendications précédentes, dans laquelle l'élément d'étanchéité (4) est disposé circonférentiellement autour de la sortie de gaz (12).

10. Une turbomachine à flux radial selon une quelconque des revendications précédentes, dans laquelle la première partie de boîtier (1) et de préférence également la deuxième partie de boîtier (2) sont en métal.

11. Une turbomachine à flux radial selon une quelconque des revendications précédentes, dans laquelle la première partie de boîtier (1) forme un compartiment (13) qui peut être fermé par un couvercle (3) pour recevoir une unité électronique (7).

12. Une turbomachine à flux radial selon une quelconque des revendications précédentes, comprenant en outre une pièce d'accouplement (9), pour relier la sortie de gaz (12) à l'entrée de gaz (21) d'une autre turbomachine à flux radial.

13. Une turbomachine à flux radial selon une quelconque des revendications précédentes, dans laquelle la première partie de boîtier (1) et la deuxième partie de boîtier (2) délimitent un espace complètement étanche vers l'extérieur à l'exception de l'entrée de gaz (21) et de la sortie de gaz (12), lequel contient au moins le canal d'écoulement (8), de préférence au moins le canal d'écoulement (8) et le compartiment moteur (11).
